# FASCICULE DE BREVET EUROPEEN

(11) **EP 0 305 258 B1**
(45) Date de publication et mention de la délivrance du brevet: **03.04.1991**
(21) Numéro de dépôt: 88402054.6
(22) Date de dépôt: 05.08.1988
(51) Int. Cl.: E02D 29/02

(54) **Eléments préfabriqués pour la construction de murs et parois en particulier de soutènement**
Fertigteile zum Bauen von Mauern und Wänden, insbesondere Stützmauern
Prefabricated elements for building walls and wallings, especially retaining walls

(30) Priorité: 12.08.1987 FR 8711488
(43) Date de publication de la demande: 01.03.1989
(73) Titulaire: Louis, Pascal, F-92100 Boulogne sur Seine (FR)
(72) Inventeur: Louis, Pascal, F-92100 Boulogne sur Seine (FR)
(74) Mandataire: Lerner, François

(56) Documents cités:
- DE-A- 2 456 915
- NL-C- 63 209

## Description

L'invention a pour objet des éléments préfabriqués pour la construction de murs et parois.

Pour de nombreuses utilisations, en particulier en génie civil et dans des applications industrielles, on utilise des murs qui sont érigés en plein air et remplissent divers usages tels que: murs de soutènement, murs de stockage, murs anti-bruit en bordure de voies routières ou ferroviaires, etc...

Pour de telles constructions qui atteignent souvent de très grandes longueurs, les techniques de préfabrication sont particulièrement adaptées. Mais dans la pratique on se heurte à des difficultés de réalisation et de mise en place.

En effet, compte tenu des fonctions qu'ils doivent remplir, les murs doivent avoir une excellente stabilité et être capables de résister à des efforts notamment de poussée. Ceci requiert, soit qu'un élément de paroi puisse être convenablement ancré dans le sol, ce qui nécessite des travaux de fouille longs et délicats, soit que l'élément de paroi comporte une embase ou semelle d'appui d'importance suffisamment grande pour lui conférer la stabilité requise. Mais dans ce cas, de tels éléments de grande dimension en forme générale de "té" (T) sont à la fois difficiles à réaliser en préfabrication, nécessitant des moules complexes, et difficiles à manutentionner, transporter et mettre en place sur le site.

L'invention a pour objet de résoudre ces difficultés. Selon le document DOS 2 456 915 il a déjà été proposé de constituer l'élément de mur à partir de deux éléments complémentaires, respectivement une embase en béton pouvant être posée sur le sol et comportant sur sa face supérieure une cavité ouverte vers le haut et un élément de paroi comportant un pied pouvant s'engager et se poser par un mouvement d'abaissement puis d'inclinaison à rotule par dessus l'embase en position finale de blocage inclinée. Mais cette solution n'assure pas sans autres moyens complémentaires un plan de pose précis et constant d'un élément au suivant et oblige à disposer le mur en position inclinée par rapport à la verticale.

L'élément de construction formant mur conforme à l'invention est du type général décrit au document précité DOS 2 456 915 comportant une embase et un élément de paroi coopérant, mais il assure en outre une parfaite orientation des parois de mur qui peuvent être orientées précisément, à volonté, et par exemple verticalement. De façon précise, l'élément de construction formant mur conforme à l'invention comprend essentiellement deux éléments complémentaires:
- le premier formant embase ayant un polygone de sustentation adapté et présentant au moins une cavité ouverte vers le haut, présentant au moins une face d'appui supérieure (S), jouxtant ladite cavité pour recevoir une partie coopérante du second élément,
- le second élément formant paroi généralement érigé au-dessus de l'embase, comportant au moins un pied susceptible de s'engager avec jeu dans ladite cavité et au moins une face d'appui inférieure formée au niveau dudit pied et venant en position d'assemblage des deux éléments reposer sur ladite face d'appui supérieure (S) dudit premier élément,

ledit élément de construction étant caractérisé en ce que:
- ladite cavité a une section évasée générale sensiblement en tronc de pyramide à section rectangulaire, avec une face d'appui supérieure (S) et une face latérale d'appui complémentaire (A),
- ledit pied de l'élément de paroi a une section congruente avec celle de la cavité en présentant un angle d'évasement plus fermé que celui de la cavité et une face d'appui inférieure (R) ainsi qu'une face latérale (B) formée en décrochement en gradin, au niveau du pied, les faces d'appui inférieure (R) et latérale (B) du pied venant s'appuyer précisément sur les faces d'appui en regard supérieure (S) et latérale (A) de la cavité dans la position d'assemblage des deux éléments complémentaires, position dans laquelle est réservé entre les faces opposées auxdites faces (A, B) en coopération, le jeu précité pour l'insertion d'une cale de blocage.

On comprend que de cette façon, les deux éléments complémentaires formant un élément de mur sont l'un et l'autre faciles à fabriquer, transporter et manutentionner, du fait qu'ils se présentent l'un et l'autre essentiellement sous la forme d'un profilé long relativement plat. Et la mise en place sur le site est particulièrement simple, puisqu'il suffit de positionner à plat l'embase, et d'introduire ensuite, en position verticale, par dessus l'embase, en faisant pénétrer le pied de l'élément de paroi dans la cavité de l'élément d'embase, l'élément de paroi par dessus l'embase. Le blocage de l'ensemble se fait simplement par verrouillage du pied dans la cavité par tout moyen approprié tel que cale, remplissage d'un matériau de jonction, etc...

L'invention et sa mise en oeuvre apparaîtront plus clairement à l'aide de la description qui va suivre faite en référence aux dessins annexés dans lesquels:
- la figure 1 montre de façon schématique en vue élévation de côté un élément de mur en cours de pose,
- la figure 2 montre, comme-la figure 1, avec arrachement l'élément de mur après verrouillage de son élément de paroi et d'embase; '
- la figure 3 montre de façon schématique en perspective l'élément de mur en question;
- la figure 4 montre de façon schématique vu par dessus commemt est réalisé le ferraillage de l'embase;
- la figure 5 est une vue de côté de la figure 4 faite selon la flèche V de cette figure;
- la figure 6 montre à plus grande échelle la coopération de l'élément de paroi et de l'embase au niveau de leur jonction;
- la figure 7 montre de façon schématique un emploi des éléments de l'invention pour constituer un mur anti-bruit.

Comme illustré aux dessins, et comme on le voit plus clairement aux figures 1 à 3, un élément de mur 1, conforme à l'invention comprend essentiellement deux éléments complémentaires à savoir un élément de paroi 2 et un élément d'embase 3 lui servant de semelle d'appui.

Ces deux éléments 2, 3, ont chacun une forme générale de profilé relativement plat et sont avantageusement fabriqués en béton armé moulé, d'autres matériaux pouvant être cependant utilisés en remplacement selon le cas, les éléments de paroi 2 pouvant être réalisés par exemple en alliage métallique ou en profilé plastique armé ou non ainsi éventuellement que l'embase 3.

Comme il apparaît plus clairement à la figure 6, l'élément d'embase 3 présente, dans une partie intermédiaire, par exemple vers le tiers ou le quart de sa longueur, une cavité 4 à section évasée vers le haut et qui, dans l'exemple illustré, comme il apparaît notamment clairement aux figures 4 et 5, a une section générale sensiblement en tronc de pyramide à section rectangulaire. En d'autres termes, dans la position d'utilisation de l'embase, avec sa semelle 3a posée sur le sol 5, le tronc de pyramide est dirigé tête en bas.

L'élément de paroi 2 comporte, quant à lui, à son extrémité inférieure, au moins un pied 6 susceptible d'être engagé avec un certain jeu dans la cavité 4, le pied ayant une section congruente avec celle de la cavité en présentant un angle d'évasement plus fermé que celui de la cavité. Egalement le pied à une hauteur inférieure à la profondeur de la cavité qui le reçoit (voir figure 6). Dans la position d'assemblage illustrée aux figures 1, 2 et 6, et comme on le voit plus précisément à la figure 6, l'élément de paroi 2 repose par une face d'appui inférieure R formée en décrochement ou gradin au niveau du pied 6 sur une face d'appui supérieure S, formée sur l'embase 3 et jouxtant la cavité 4. Dans cette position d'assemblage le parfait positionnement de l'élément 2 sur l'élément 3 est assuré, outre la coopération des surfaces R et S par celle de la face A de la cavité sur laquelle vient s'appuyer la face B en regard du pied 6 de l'élément 2. Ces faces peuvent être formées avec une grande précision lors du moulage et assurent donc un parfait positionnement géométrique relatif de l'élément 2 par rapport à l'élément 3. L'assemblage des pièces, après érection de l'élément de paroi 2 et introduction de son pied 6 dans la cavité 4, est assuré par la mise en place d'une cale 7 en tout matériau approprié qui peut être enfoncé au marteau ou à la masse par exemple. Selon les cas, on utilisera des cales en bois dur, en métal ou en plastique. L'assemblage est parfait en remplissant les éventuels interstices entre la cavité 4 et le pied 6 par introduction d'un mortier de ciment, de sable ou autre matériau pulvérulent approprié.

La mise en place est particulièrement simple puisqu'il suffit, sur le chantier, de positionner correctement à l'endroit voulu l'embase 3, par exemple en vérifiant son horizontalité si la paroi 2 doit être érigée verticalement. Ensuite, au moyen d'un engin de manutention quelconque, tel par exemple qu'une grue, on pourra présenter et mettre en place l'élément 2 de façon que son pied 6 vienne en place dans la cavité 4. La manutention est facilitée par la prévision dans la partie supérieure de l'élément 2 d'un ou plusieurs orifices tel que 8, lequel pourra servir, en outre, à recevoir des barres transversales pour le verrouillage latéral des éléments de paroi successifs d'un mur, tel que construit par exemple comme illustré à la figure 7. Lorsque l'élément 2 est en place sur l'élément 3, il suffit de procéder au blocage par introduction de la cale 7.

Comme il apparaît à la figure 3, l'élément de mur 2 est avantageusement profilé avec des nervures de raidissement 9, permettant de raidir et alléger la construction.

De façon à assurer un excellent verrouillage et ancrage du pied 6 dans la cavité 4, celle-ci est avantageusement réalisée comme illustré plus en détail aux figures 4 et 5, en béton armé avec des armatures en U repérées 10, 11, 12, montées en oblique, comme il apparaît clairement à la figure 5, et se croisant avec leurs ouvertures qui se font face en entourant la cavité 4. De cette façon, la cavité travaille correctement en compression grâce au jeu des armatures en U et du report des forces sur toute la surface de l'embase. Celle-ci est pour le reste réalisée en béton armé avec des armatures simples, convenablement disposées comme illustré notamment en 13 et 14.

Pour l'utilisation de l'élément de mur, l'embase est convenablement orientée de façon que sa partie longue 3b soit opposée à celle qui reçoit la poussée et le polygone de sustentation est adapté au couple de renversement qui peut être appliqué à l'élément de paroi. Par exemple, dans le cas illustré à la figure 7, d'un mur anti-bruit placé en bordure d'une route 13 et en supposant que le mur reçoive et supporte un talus de terre 14, engazonné, la branche longue 3b de l'armature 3 est dirigée vers l'extérieur par rapport au talus 14.

A titre d'exemple les éléments de mur peuvent avoir une largeur de 0,50 m, une hauteur de 2,50 m à 3 m et l'embase peut avoir une longueur hors tout de 1,50 m avec la cavité 4 disposée au tiers de la longueur. Les éléments sont relativement minces, leur épaisseur ne dépassant pas en moyenne 30 cm.

Les avantages des éléments de l'invention sont multiples.

Tout d'abord, les éléments de paroi et d'embase peuvent être fabriqués très facilement en béton armé au moyen de moules simples. Les éléments étant plats, la prise du béton est rapide.

Le transport et la manutention des éléments profilés plats sont également simples. L'élément de mur composé de l'élément de paroi fixé sur l'élément d'embase est solide.

Les applications peuvent être multiples et l'on peut citer notamment des murs anti-bruit, des murs de stockage, des murs de soutien de talus, de retenue de cours d'eau, de construction en génie civil. Ils peuvent également former l'élément d'un coffrage perdu par exemple pour fondations d'immeubles importants.

On notera à la figure 7 que la direction 15 générale de la paroi, formée par les éléments de murs accolés, est parallèle à l'arête de base 16, visible sur la figure de jonction, entre les embases 3 et les parois 2, ou en d'autres termes parallèle aux bases des U des armatures 10, 11, 12, de verrouillage de la cavité 4.

On remarquera enfin que le profil de l'embrase permet en pratique l'utilisation du mur quelle que soit la direction de la poussée exercée sur lui par les terrains ou les matériaux entreposés qu'il soutiendra.

## Revendications

1. Elément de construction formant mur du type comprenant essentiellement deux éléments complémentaires:
- le premier formant embase (3) ayant un polygone de sustentation adapté et présentant au moins une cavité (4) ouverte vers le haut, présentant au moins une face d'appui supérieure (S), jouxtant ladite cavité pour recevoir une partie coopérante du second élément (2),
- le second élément (2) formant paroi généralement érigée au-dessus de l'embase, comportant au moins un pied (6) susceptible de s'engager avec jeu dans ladite cavité (4) et au moins une face d'appui inférieure (5) formée au niveau dudit pied et venant en position d'assemblage des deux éléments reposer sur ladite face d'appui supérieure (S) dudit premier élément,
ledit élément de construction étant caractérisé en ce que:
- ladite cavité (4) a une section évasée générale sensiblement en tronc de pyramide à section rectangulaire, avec une face d'appui supérieure (S) et une face latérale d'appui complémentaire (A),
- ledit pied (6) de l'élément de paroi à une section congruente avec celle de la cavité (4) en présentant un angle d'évasement plus fermé que celui de la cavité et une face d'appui inférieure (R) ainsi qu'une face latérale (B) formée en décrochement en gradin, au niveau du pied (6), les faces d'appui inférieure (R) et latérale (B) du pied (6) venant s'appuyer précisément sur les faces d'appui en regard supérieure (S) et latérale (A) de la cavité (4) dans la position d'assemblage des deux éléments complémentaires (2, 3), position dans laquelle est réservé entre les faces opposées auxdites faces (A, B) en coopération, le jeu précité pour l'insertion d'une cale (7) de blocage.

2. Elément de construction selon l'une des revendications précédentes caractérisé en ce que le pied (6) a une hauteur inférieure à la profondeur de la cavité (4) qui le reçoit.

3. Elément de construction selon l'une des revendications précédentes caractérisé en ce que l'élément d'embase (3) étant fabriqué en béton armé, ladite cavité (4) comporte au niveau de sa paroi des armatures (10, 11, 12) sensiblement en forme de U se croisant obliquement et dont les ouvertures se font face en entourant ladite cavité.

4. Elément de construction selon la revendication 5 caractérisé en ce que les bases des U des armatures (10, 11, 12) sont dirigées parallèlement à la direction horizontale d'orientation des éléments de paroi montés sur leur embase.

## Patentansprüche

1. Bauelement zur Bildung einer Mauer mit im wesentlichen zwei komplementären Elementen:
- wobei das erste einen Sockel (3) bildet, der ein geeignetes Unterstützungsvieleck aufweist und mindestens eine nach oben offene Vertiefung (4) und mindestens eine obere Stützfläche (S) hat, die mit der Vertiefung in Verbindung steht zur Aufnahme eines zusammenwirkenden Teils des zweiten Elementes (2)
- wobei das zweite Element (2) die allgemein über dem Sockel aufgerichtete Wand bildet und mindestens einen Fuß (6) für den Eingriff mit Spiel in der Vertiefung (4) und mindestens eine
untere Unterstützungsfläche (5) aufweist, die an dem Fuß gebildet ist und sich bei Zusammenbaustellung der zwei Elemente auf die obere Stützfläche (S) des ersten Elementes aufsetzt,
wobei das Bauelement dadurch gekennzeichnet ist, daß:
- die Vertiefung (4) einen allgemein konisch erweiterten Querschnitt im wesentlichen als Pyramidenstumpf mit rechteckigem Querschnitt hat mit einer oberen Stützfläche (S) und einer seitlichen komplementären Stützfläche (A),
- der Fuß (6) des Wandelementes einen kongruenten Querschnitt zu dem der Vertiefung (4) hat, indem er einen konischen Erweiterungswinkel hat, der mehr geschlossen ist als der der Vertiefung und eine untere Stützfläche (R) sowie eine Seitenfläche (B), die am Fuß (6) in einer Stufe versetzt ist, wobei die untere (R) und seitliche (B) Stützfläche des Fußes (6) sich präzise auf den Stützflächen gegenüber der oberen (S) und seitlichen (A) Fläche der Vertiefung (4) in der Zusammenbaustellung der zwei komplementären Elemente (2, 3) abstützen, wobei in dieser Stellung zwischen den gegenüberliegenden Flächen (A, B) beim Zusammenwirken das Spiel für das Einführen eines Blockierkeiles (7) vorgesehen ist.

2. Bauelement nach einem der vorhergehenden Ansprüche, dadurch gekennzeichnet, daß der Fuß (6) eine geringere Höhe hat als die Tiefe der ihn aufnehmenden Vertiefung (4).

3. Bauelement nach einem der vorhergehenden Ansprüche, dadurch gekennzeichnet, daß das Sockelelement (3) aus armiertem Beton hergestellt ist, wobei die Vertiefung (4) an ihrer Wand Armierungen (10, 11, 12) im wesentlichen in U-Form aufweist, die sich schräg kreuzen und deren Öffnungen unter Umgeben der Vertiefung sich gegenüberliegen.

4. Bauelement nach Anspruch 5, dadurch gekennzeichnet, daß die Basen der U der Armaturen (10, 11, 12) parallel zur horizontalen Richtung der Wandelemente ausgerichtet sind, die auf ihrem Sockel montiert sind.

## Claims

1. A building element forming a wall and of the type which essentially comprises two complementary elements:
- the first which forms a footing (3) which comprises an appropriate supporting polygon and having at least one open-topped cavity (4) and having at least one upper supporting surface (S) contiguous with the said cavity, for accommodating a cooperating part of the second element (2),
- the second element (2) forming a wall which is generally erected above the footing, comprising at least one foot (6) adapted to engage with clearance into the said cavity (4) and at least one bottom support surface (5) formed at the level of the said foot and, when the two elements are in the assembled position, coming to rest on the said upper support surface (S) of the said first element,
the said building element being characterised in that:
- the said cavity (4) has a generally flared cross-section substantially in the form of a truncated pyramid of rectangular cross-section, with an upper support surface (S) and a complementary lateral support surface (A),
- the said foot (6) of the wall element having a cross-section which is congruent with that of the cavity (4), exhibiting a more closed angle of flare than that of the cavity and a bottom support surface (R) as well as a lateral surface (B) which is set back from it like a step, at the level of the foot (6), the bottom support face (R) and lateral support face (B) of the foot (6) bearing precisely on the oppositely disposed upper surface (S) and lateral surface (A) of the cavity (4) when the two complementary elements (2, 3) are in the assembled position in which there remains between the faces opposite the said faces (A, B) which cooperate with them the aforesaid clearance to allow insertion of a locking wedge (7).

2. A building element according to one of the preceding Claims (sic!) characterised in that the foot (6) is of a height which is less than the depth of the cavity (4) which receives it.

3. A building element according to one of the preceding Claims, characterised in that the footing element (3) is made from reinforced concrete and the said cavity (4) comprises at the level of its wall substantially U-shaped reinforcements (10, 11, 12) which intersect obliquely and of which the open ends face one another as they surround the said cavity.

4. A building element according to claim 5, characterised in that the bases of the U-shapes of the reinforcements (10, 11, 12) are directed parallel with the horizontal direction of orientation of the wall elements mounted on their footing.
